# EUROPÄISCHE PATENTSCHRIFT

(11) **EP 1 060 294 B1**
(45) Veröffentlichungstag und Bekanntmachung des Hinweises auf die Patenterteilung: **18.12.2002**
(21) Anmeldenummer: 99914466.0
(22) Anmeldetag: 03.03.1999
(51) Int. Cl.: C25B 3/04

(54) **VERFAHREN ZUR CARBOXYLIERUNG VON TERMINALEN ALKINEN**
METHOD FOR CARBOXYLATING TERMINAL ALKYNES
PROCEDE DE CARBOXYLATION D'ALKINES TERMINALES

(30) Priorität: 05.03.1998 DE 19809532
(43) Veröffentlichungstag der Anmeldung: 20.12.2000
(73) Patentinhaber: Forschungszentrum Karlsruhe GmbH, 76133 Karlsruhe (DE)
(72) Erfinder: KÖSTER, Frank, D-75236 Bilfingen (DE); DINJUS, Eckhard, D-76774 Leimersheim (DE)
(86) Internationale Anmeldenummer: EP9901366
(87) Internationale Veröffentlichungsnummer: WO99045173

(56) Entgegenhaltungen:
- DUNACH ELISABET ET AL: "Electrochemical carboxylation of terminal alkynes catalyzed by nickel complexes: unusual regioselectivity" J. ORGANOMET. CHEM., Bd. 352, Nr. 1-2, 1988, Seiten 239-246, XP002108474 in der Anmeldung erwähnt
- DERIEN, SYLVIE ET AL: "Activation of carbon dioxide: nickel-catalyzed electrochemical carboxylation od diynes" J. ORG. CHEM., Bd. 58, Nr. 9, 1993, Seiten 2578-2588, XP002108475 in der Anmeldung erwähnt

## Beschreibung

Die Erfindung betrifft ein Verfahren zur Carboxylierung von terminalen Alkinen gemäß dem Oberbegriff des ersten Patentanspruchs.

Ein solches Verfahren ist aus der Veröffentlichung von S. Dérien, J.-C. Clinet, E. Duñach und J. Périchon: "Activation of Carbon Dioxide: Nickel-Catalyzed Electrochemical Carboxylation of Diynes", J. Org. Chem. **1993**, *58*, 2578-2588 bekannt. Bei diesem Verfahren wird in einer druckfesten Elektrolysezelle ohne Diaphragma ein in Dimethylformamid gelöstes Dialkin vorgelegt, das mit gasförmigem, unter einem Druck von 1 bis 5 bar stehenden Kohlendioxid carboxyliert wird. Zur Carboxylierung wird ein Katalysator eingesetzt, der aus einem LNi(0)-Komplex besteht, wobei L einen organisch-chemischen Liganden darstellt. Der Katalysator wird in-situ durch Elektrolyse aus den entsprechenden Liganden und Ni(II)-Salzen erzeugt. Als Elektroden der Elektrolysezelle dienen eine Carbonfiber als Kathode und Magnesiumanode.

Bei dieser Carboxylierung werden eine Reihe von unterschiedlichen Carbonsäuren erhalten. Zum Teil entstehen durch Ringschluß aromatische oder cycloaliphatische Carbonsäuren. Neben Carbonsäuren mit endständigen Carboxylgruppen entstehen solche mit sekundären Carboxylgruppen. Allen Reaktionsprodukten ist jedoch gemeinsam, daß diejenige terminale Dreifachbindung des Alkins, die an der Carboxylierung beteiligt ist, zu einer Doppelbindung umgewandelt wird. Aus den terminalen Alkinen lassen sich daher nach diesem Verfahren keine 2-Alkincarbonsäuren herstellen.

E. Labbé, E. Duñach und J. Périchon beschreiben in "Ligand-directed reaction products in the nickel-catalyzed electrochemical carboxylation of terminal alkynes", Journal of Organometallic Chemistry, 353 (1988) C51-C56, den Einfluß von N- und P-Liganden zur Verwendung in Nickelkatalysatoren bei der elektrochemischen Carboxylierung. Mit einem der Nickelkatalysatoren (Ni (cyclam) Br₂) reagierte 1-Oktin zu 2-Nonin-Carbonsäure mit hoher Selektivität.

Über weitere Versuche zur elektrochemischen Carboxylierung von terminalen Alkinen mit Hilfe von Nickelkomplex-Katalysatoren wird von E. Duñach und J. Périchon in "Electrochemical carboxylation of terminal alkynes catalyzed by nickel complexes: unusual regioselectivity", Journal of Organometallic Chemistry, 352 (1988) 239-245 berichtet. Bei diesen Carboxylierungen wird die Dreifachbindung zu einer Doppelbindung umgewandelt, so daß sich keine Alkin-Carbonsäuren herstellen lassen.

Der Erfindung liegt die Aufgabe zugrunde, ein Verfahren der eingangs genannten Art vorzuschlagen, bei dem Kohlendioxid selektiv zwischen der endständigen C-H-Bindung eingebaut wird, wobei die Dreifachbindung erhalten bleibt. Auf einen Nickelkomplex-Katalysator soll dabei verzichtet werden.

Die Lösung der Aufgabe ist im Kennzeichen des ersten Patentanspruchs angegeben. Bevorzugte Ausgestaltungen des Verfahrens sind in den weiteren Patentansprüchen beschrieben.

Erfindungsgemäß werden terminale Alkine mit gasförmigem Kohlendioxid in einem aprotischen Lösungsmittel carboxyliert, wobei die Carboxylierung ohne den Einsatz eines Katalysators oder einer Katalysator-Vorstufe in einer ungeteilten Elektrolysezelle durchgeführt wird. Geeignete terminale Alkine sind insbesondere die Alkine mit 2 bis 9 Kohlenstoff-Atomen. Substituenden des terminalen Alkins, aber auch Etherfunkionen und zusätzliche Doppel- oder Dreifachbindungen stören die Reaktion in der Regel nicht, da mit dem erfindungsgemäßen Verfahren selektiv das endständige, dreifach gebundene Kohlenstoffatom monocarboxyliert wird. Terminale Alkine mit einem weiteren aciden Proton, insbesondere solche mit einer Hydroxylgruppe, gehen jedoch Nebenreaktionen ein; sie sind daher aus Ausgangsstoffe nicht geeignet. Alkine mit nicht endständiger Dreifachbindung werden erfindungsgemäß nicht carboxyliert.

Das gasförmige Kohlendioxid wird unter Überdruck, vorzugsweise mit einem Druck von 0,2 bis 5 bar, der Elektrolyse zugeführt. Besonders bevorzugt werden Drücke von 0,5 bis 1 bar. Drücke oberhalb von 1 bar, insbesondere jedoch oberhalb von 5 bar bewirken eine verminderte Ausbeute und sollten deshalb vermieden werden. Die Reaktionstemperatur kann bei Raumtemperatur liegen. Höhere oder niedrigere Temperaturen bringen keine wesentlichen Vorteile.

Die Carboxylierung wird erfindungsgemäß in einem aprotischen Lösungsmittel durchgeführt. Als Lösungsmittel eignet sich insbesondere Dimethylformamid; es können jedoch auch Acetonitril und Tetrahydrofuran eingesetzt werden.

Das erfindungsgemäße Verfahren wird in einer ungeteilten Elektrolysezelle mit einer Kathode und einer Anode durchgeführt, die ausreichend druckdicht ist und eine Gaszuführung für das Kohlendioxid aufweist. Als Kathode eignen sich im Prinzip Metalle, nicht dagegen die im Stand der Technik verwendeten Carbonfibern. Besonders hohe Reaktionsausbeuten werden mit Kathoden aus Silber erzielt. Als Material für die Anode eignen sich leicht oxidierbare Metalle wie Zink und Aluminium; bevorzugt wird Magnesium.

Die Elektrolyse wird vorzugsweise unter galvanostatischen Bedingungen durchgeführt. In der Regel stellen sich Spannungen von maximal 20 V und Stromstärken im Bereich von 50 mA ein.

Die Erfindung wird im folgenden anhand von Figuren und Ausführungsbeispielen näher erläutert.

Es zeigen
Fig. 1 eine schematische Darstellung einer Vorrichtung zur Durchführung des Verfahrens;
Fig. 2 eine Ausführungsform der Elektrolysezelle.

In Fig. 1 ist schematisch eine Vorrichtung zur Durchführung des erfindungsgemäßen Verfahrens dargestellt. In einer Elektrolysezelle 2 wird ein terminales Alkin zusammen mit einem aprotischen Lösungsmittel vorgelegt. Mit Hilfe einer Kohlendioxid-Gasflasche 1 wird die Elektrolysezelle 2, deren Inhalt mit einem Magnetrührer 3 durchmischt werden kann, mit einem Kohlendioxid-Überdruck beaufschlagt. Die Elektroden in der Elektrolysezelle sind mit einer Stromquelle 4 verbunden. Die Elektrolyse findet bei galvanostatischen Bedingungen statt.

Fig. 2 stellt eine Ausführungsform der Elektrolysezelle dar. Die Elektrolysezelle bildet einen Autoklaven, der über die Gaszuführung 10 mit dem Kohlendioxid-Druck beaufschlagt werden kann. Anode 11 und Kathode 12 sind mit einer (nicht dargestellten) Stromquelle verbunden. Im Reaktionsraum der Elektrolysezelle befindet sich ein Magnetrührerstab 13 zur Durchmischung der Reaktionslösung.

Mit der in Fig. 1 und 2 dargestellten Vorrichtung wurden eine Reihe von Carboxylierungen gemäß der folgenden Vorschrift durchgeführt.

Vor dem Befüllen wurde die Elektrolysezelle mit Kohlendioxid gespült, um Luftsauerstoff aus der Zelle zu entfernen. Das als Lösungsmittel eingesetzte Dimethylformamid (DMF) wurde über Calciumhydroxid getrocknet, frisch abdestilliert und sofort verwendet. 3 mmol des terminalen Alkins wurden in DMF gelöst und in der Elektrolysezelle vorgelegt. Unter ständigem Rühren wurde Kohlendioxid mit einem Druck von 0,5 bar aufgepreßt. Die elektrochemische Reaktion wurde erst nach 15 Minuten gestartet, um sicherzustellen, daß sich das Lösungsgleichgewicht von Kohlendioxid in DMF eingestellt hat. Die Experimente wurden unter galvanostatischen Bedingungen durchgeführt, wobei sich Stromstärken von 50 mA und Spannungen von maximal 20 V einstellten. Die Versuche wurden mit einer Silber-Kathode durchgeführt.

Nach Beendigung der Reaktion wurde die Lösung aus der Elektrolysezelle entnommen und direkt in einem Einhalskolben weiterverarbeitet. Dem Elektrolyt wurden 4 mmol Kaliumcarbonat und ein Überschuß von Methyliodid (30 mmol) zugegeben. Die gebildeten Säuren wurden bei 50°C über 12 Stunden verestert. Anschließend wurde die Lösung mit 1 m Salzsäurelösung hydrolysiert und die gebildeten Ester mit Diethylether extrahiert, wodurch alle wasserlöslichen Bestandteile von den organischen Bestandteilen getrennt wurden. Die Diethyletherphase wurde mit Wasser gewaschen und über Magnesiumsulfat getrocknet. Die Produkte wurden säulenchromatisch aufgearbeitet. Als Säulenmaterial wurde Kieselgel und als Lösungsmittel Gemische aus Dichlormethan und Hexan verwendet. Anschließend wurden die Produkte analysiert.

Nach dieser Vorschrift wurden die folgenden terminalen Monoalkine carboxyliert:
- 1- Oktin
- 1- Nonin
- Cyclohexalacetylen
- Acetylen.
In allen Fällen blieb die Dreifachbindung erhalten und das CO₂ wurde in die terminale C-H-Bindung eingebaut. Die Ausbeuten betrugen zwischen 80 und 90 %. Als Reaktionsgleichung ergab sich damit:

Um den Einfluß von weiteren funktionellen Gruppen, wie weiteren Dreifachbindungen, Doppelbindungen oder Heteroatomen auf die Reaktion zu untersuchen, wurden entsprechende Versuche mit funktionalisierten Alkinen und CO₂ durchgeführt:
- 1,7- Oktadiin
- 1,8-Nonadiin
- Propargylether
- 2-Methyl3-butin-1-en
- Butinpentenether
- Methoxy-3-butin.

Auch diese Verbindungen wurden mit hoher Selektivität durch Insertion von CO₂ in die terminale C-H-Bindung carboxyliert, wobei die Ausbeuten ebenfalls zwischen 80 und 90 % betrugen. Bei den Dialkinen wurde nur eine einzige terminale C-H-Bindung carboxyliert. Eine Umlagerung oder Additionsreaktion an den Doppel- und Dreifachbindungen wurde nicht beobachtet, so daß in allen Fällen die entsprechende 2-Alkin-Monocarbonsäure erhalten wurde.

Versuche mit Diphenylacetylen und Phenylacetylen ergaben jedoch ein breites Spektrum an Produkten. Mit Phenylacetylen entstanden in erster Linie die entsprechenden Dicarboxylierungs- und Monocarboxylierungsprodukte. Mit einem oder zwei Phenylresten, die der Dreifachbindung unmittelbar benachbart sind, ist demnach keine selektive Carboxylierung der Dreifachbindung möglich.

In gleicher Weise fand keine Carboxylierung statt, wenn am terminalen Alkin Protonen vorhanden waren, die eine größere Acidität aufweisen als das Proton der terminalen Dreifachbindung. So lassen sich terminale Alkine mit einer Hydroxylgruppe wie z. B. 3-Butinol nicht erfindungsgemäß carboxylieren.

In weiteren Versuchen wurde der Einfluß des Kathodenmaterials auf die Ausbeute der Carboxylierung bestimmt. Die Versuche wurden mit C₇H₁₅-C≡C-H nach der oben angegebenen Vorschrift durchgeführt, wobei das Kathodenmaterial variiert wurde.

Bei Verwendung einer Silberkathode bildete sich mit einer Ausbeute von 90 % der entsprechende Carbonsäuremethylester C₇H₁₅-C≡C-COOCH₃ (Produkt I); ein Anteil von 5 % des terminalen Alkins wurde nicht umgesetzt. Mit einer Nickel-Kathode entstand der entsprechende Carbonsäuremethylester (Produkt I) in einer Ausbeute von 55 %; ein Anteil von 35 % des terminalen Alkins reagierte nicht. Daneben entstand in einer Nebenreaktion in 35 %iger Ausbeute der Alkensäuremethyleste C₇H₁₅-CH=CH-COOCH₃ (Produkt II), bei dem die Dreifachbindung zu einer Doppelbindung reduziert wurde. Eine Platin-Kathode lieferte in 5 %-iger Ausbeute das Produkt I und in 40 %-iger Ausbeute das Produkt II. 35 % des terminalen Alkins wurde nicht umgesetzt. Dagegen entstand mit einer Kathode aus einer Carbonfiber nahezu ausschließlich das Produkt II, während 75 % des terminalen Alkins nicht umgesetzt wurde.

## Patentansprüche

1. Verfahren zur Carboxylierung von terminalen Alkinen, bei dem
- terminale Alkine eingesetzt werden, die
i) in α-Stellung mindestens ein weiteres aliphatisches Kohlenstoffatom aufweisen und
ii) kein Proton besitzen, das eine höhere Acidität aufweist als das Proton der terminalen Dreifachbindung,
- aus dem terminalen Alkin und einem aprotischen Lösungsmittel eine Lösung hergestellt,
die Lösung in einer ungeteilten Elektrolysezelle, die mit einer Kathode und einer Anode ausgestattet ist, mit Kohlendioxid mit einem höheren als dem Atmosphärendruck beaufschlagt wird und
die Kathode und die Anode mit einer Stromquelle verbunden werden,
**dadurch gekennzeichnet, daß**
die Carboxylierung ohne einen Katalysator oder eine Katalysatorvorstufe durchgeführt und eine Kathode aus einem Metall eingesetzt wird.

2. Verfahren nach Anspruch 1,
**dadurch gekennzeichnet, daß**
terminale Alkine mit 2 bis 9 C-Atomen eingesetzt werden.

3. Verfahren nach Anspruch 1 oder 2,
**dadurch gekennzeichnet, daß**
der Druck des Kohlendioxids 0,5 bis 1 bar beträgt.

4. Verfahren nach Anspruch 1, 2 oder 3,
**dadurch gekennzeichnet, daß**
eine Kathode aus Silber eingesetzt wird.

5. Verfahren nach einem der Ansprüche 1 bis 4,
**dadurch gekennzeichnet, daß**
die Elektrolysezelle unter galvanostatischen Bedingungen betrieben wird.

## Claims

1. Method of carboxylating terminal alkynes, wherein
- terminal alkynes are used, which
i) have at least one additional aliphatic carbon atom in the α position, and
ii) do not have a proton, which has a higher acidity than the proton of the terminal triple bond,
- a solution is produced from the terminal alkyne and an aprotic solvent,
the solution is acted upon with carbon dioxide at a higher pressure than the atmospheric pressure in an undivided electrolysis cell, which is provided with a cathode and an anode, and
the cathode and the anode are connected to a current source,
**characterised in that** the carboxylation is accomplished without a catalyst or a preliminary catalyst stage, and a cathode formed from a metal is used.

2. Method according to claim 1, **characterised in that** terminal alkynes, having 2 to 9 C atoms, are used.

3. Method according to claim 1 or 2, **characterised in that** the pressure of the carbon dioxide is 0.5 to 1 bar.

4. Method according to claim 1, 2 or 3, **characterised in that** a cathode formed from silver is used.

5. Method according to one of claims 1 to 4, **characterised in that** the electrolysis cell is operated under galvanostatic conditions.

## Revendications

1. Procédé de carboxylation d'alkynes terminales dans lequel
- on utilise des alkynes terminales sont mises en oeuvre qui
i) possèdent en position α au moins un autre atome de carbone aliphatique et
ii) ne possèdent aucun proton qui manifeste une acidité plus élevée que le proton de la triple liaison terminale,
- on produit à partir de l'alkyne terminale et d'un solvant aprotique une solution,
on met en contact la solution dans une cellule d'électrolyse non cloisonnée qui est pourvue d'une cathode et d'une anode, avec du dioxyde de carbone à une pression supérieure à la pression atmosphérique, et la cathode et l'anode sont reliées à une source de courant,
**caractérisé en ce qu'**
on effectue la carboxylation sans un catalyseur ou un stade précurseur de catalyseur, et on utilise une cathode en un métal.

2. Procédé selon la revendication 1,
**caractérisé en ce qu'**
on met en oeuvre des alkynes terminales ayant de 2 à 9 atomes de carbone.

3. Procédé selon l'une quelconque des revendications 1 ou 2,
**caractérisé en ce que**
la pression de dioxyde de carbone s'élève à 0,5 à 1 bar.

4. Procédé selon l'une quelconque des revendications 1, 2 ou 3,
**caractérisé en ce qu'**
on met en oeuvre une cathode en argent.

5. Procédé selon l'une quelconque des revendications 1 à 4,
**caractérisé en ce que**
la cellule d'électrolyse est mise en fonctionnement dans des conditions galvanostatiques.
